# EUROPÄISCHE PATENTSCHRIFT

(11) **EP 1 366 482 B1**
(45) Veröffentlichungstag und Bekanntmachung des Hinweises auf die Patenterteilung: **02.11.2006**
(21) Anmeldenummer: 02701265.7
(22) Anmeldetag: 23.01.2002
(51) Int. Cl.: G09F 3/02

(54) **VERBUNDMATERIAL**
COMPOSITE MATERIAL
MATERIAU COMPOSITE

(30) Priorität: 08.03.2001 DE 10111038
(43) Veröffentlichungstag der Anmeldung: 03.12.2003
(73) Patentinhaber: Nordenia Deutschland Pacimex GmbH, 85298 Scheyern (DE)
(72) Erfinder: BRINKMANN, Fritz, 86561 Rettenbach (DE)
(74) Vertreter: Säger, Manfred
(86) Internationale Anmeldenummer: PCT/EP2002/000649
(87) Internationale Veröffentlichungsnummer: WO 2002/071374

(56) Entgegenhaltungen:
- EP-A- 0 651 366
- WO-A-99/42299
- DE-A- 19 854 174
- DE-U- 29 805 324
- PATENT ABSTRACTS OF JAPAN vol. 1996, no. 05, 31. Mai 1996 (1996-05-31) & JP 08 020174 A (TECHNO HOUSE:KK), 23. Januar 1996 (1996-01-23)

## Beschreibung

Die vorliegende Erfindung betrifft ein gattungsgemässes Verbundmaterial gemäss dem Oberbegriff des Hauptanspruchs, also ein Verbundmaterial, aufweisend mindestens eine Trägerschicht sowie mindestens eine Haftfolie, deren nichthaftfähige Oberseite zumindest partiell bedruckbar und/oder zumindest partiell bemalbar und/oder zumindest partiell beschriftbar und/oder zumindest partiell färbbar und/oder zumindest partiell mit Informationen versehbar ist und deren haftfähige Unterseite auf der Oberseite der Trägerschicht lösbar angeordnet ist.

Derartige Verbundmaterialien, die abhängig von ihrer jeweiligen Bestimmung und von ihrem jeweiligen Einsatzzweck auch als Informations- oder Werbeträger fungieren können, sind bekannt (EP-A-0651 366; Patent Abstracts of Japan Bd. 1996, Nr. 05, 31. Mai 1996 (1996-05-31) & JP 08 020174 A (Techno HOuse: KK), 23. Januar 1996 (1996-01-23)) und werden beispielsweise als Aufkleber oder auch als Etiketten im Schreibwaren- oder Spielwarenhandel vertrieben.

Hierbei sind auch Aufkleber oder Etiketten bekannt, die anstelle der Haftfolie auf ihrer jeweiligen Unterseite zumindest abschnittsweise und/oder zumindest bereichsweise mit Klebstoff beschichtet und zum dekorativen Anbringen an einem Gegenstand, beispielsweise an einem Bett oder an einer Fensterscheibe in einem Kinderzimmer, vorgesehen sind.

Hinsichtlich dieser bekannten Aufkleber oder Etiketten ist zu bemerken, dass diese in massgeblicher Weise auf einem Anbringen mittels Klebstoff basieren. Sollen derartige Aufkleber oder Etiketten nach geraumer Zeit dann wieder von dem Gegenstand, beispielsweise vom Bett oder von der Fensterscheibe im Kinderzimmer, entfernt werden, so verbleiben nicht selten unansehnliche, den Gegenstand nicht nur optisch beeinträchtigende Klebstoffrückstände.

Auch treten bei den auf Klebstoffanbringung basierenden Aufklebern und Etiketten immer wieder Schwierigkeiten infolge von unzureichender (Auf-)Spendefähigkeit und infolge mangelnder Recyclierbarkeit des entfernten Aufklebers oder Etiketts auf.

Ausgehend von den vorstehend dargelegten Nachteilen und Unzulänglichkeiten liegt der vorliegenden Erfindung die Aufgabe zugrunde, ein Verbundmaterial bereitzustellen, das ein einfaches und problemloses Anbringen des Aufklebers am jeweiligen Gegenstand, beispielsweise an einem Bett oder an einer Fensterscheibe in einem Kinderzimmer, ermöglicht.

Des weiteren zielt die vorliegende Erfindung auf das Bereitstellen eines Verbundmaterials ab, bei dem der Aufkleber oder das Etikett vom jeweiligen Gegenstand ohne weiteres und (klebe)rückstandsfrei wieder entfernbar ist und nach dem Entfernen kostengünstig und umweltschonend recyclierbar ist.

Diese Aufgabe wird bei einem gattungsgemässen Verbundmaterial nach dem Oberbegriff des Hauptanspruchs dadurch gelöst, dass die Oberseite der Haftfolie aus einem ersten Kunststoff gebildet ist, dass die Unterseite der Haftfolie aus einem zweiten Kunststoff gebildet ist und dass die Oberseite und die Unterseite koextrudiert oder durch mindestens ein Verbindungsmittel miteinander kaschiert sind.

Indem das Verbundmaterial gemäss der Lehre der vorliegenden Erfindung mindestens eine Haftfolie aufweist und mithin auf jegliche Form von Klebstoff zwischen der Unterseite der Haftfolie und der Oberseite der Trägerschicht verzichtet werden kann, ist auf überraschende Weise nicht nur gewährleistet, dass die Haftfolie unter jeglichen Bedingungen verzerrungsfrei und vollständig von der Trägerschicht abgezogen und an gewünschter Stelle auf einem Gegenstand angebracht werden kann, sondern es sind dann besonders günstige Materialeigenschaften des Verbundmaterials erzielbar.

In diesem Zusammenhang wird der Fachmann insbesondere zu schätzen wissen, dass dann, wenn die Haftfolie nach geraumer Zeit wieder von dem Gegenstand, beispielsweise vom Bett oder von der Fensterscheibe im Kinderzimmer, entfernt werden soll, keinerlei unansehnliche, den Gegenstand nicht nur optisch beeinträchtigende Klebstoffrückstände auf dem Gegenstand verbleiben; dies liegt in der erfindungswesentlichen Eigenschaft begründet, dass beim vorliegenden Verbundmaterial auf jegliche Form von Klebstoff zwischen der Unterseite der Haftfolie und der Oberseite der Trägerschicht verzichtet wird.

Des weiteren ermöglicht die vorstehend dargelegte Haftfolieneigenschaft erforderlichenfalls auch ein einfaches und problemloses automatisches und/oder maschinelles Aufspenden der in Aufsicht beispielsweise in etwa rechteckförmig ausgebildeten Haftfolie auf den jeweiligen Gegenstand, beispielsweise mittels einer hierfür ausgelegten Spendevorrichtung.

In diesem Zusammenhang wird der Fachmann insbesondere zu schätzen wissen, dass das zum Beispiel kunststoffhaltige -zum Beispiel Gruppe der Polyamide (PA), der Polyethylene (PE), der Polyethylenterephtalate (PET), der Polypropylene (PP), der Polystyrole (PS) und/oder der Polyurethane (PU)- und/oder papierene und/oder pappehaltige Trägermaterial für die Haftfolie auf der der Haftfolie zugewandten Seite nicht zwingenderweise silikonisiert oder anderweitig vorbehandelt sein muß, so dass gemäss der Lehre der vorliegenden Erfindung nicht nur die Haftfolie selbst, sondern auch das Trägermaterial kostengünstig und umweltschonend recyclierbar und mithin dem Wertstoffkreislauf wieder zuführbar ist.

Gleichwohl ist es in einer potentiellen Ausführungsform des vorliegenden Verbundmaterials denkbar, die Oberseite der Trägerschicht mit mindestens einem Lack und/oder mit Silikon zu beschichten, um den Vorgang des rückstandsfreien Ablösens der Haftfolie von der Trägerschicht noch weiter zu erleichtern.

Auch begünstigt die Haftfolieneigenschaft nicht nur die (Aus-)Stanzbarkeit einzelner, von der Trägerschicht abziehbarer, insbesondere rückstandsfrei ablösbarer Figuren und/oder Motive, wie etwa Comicbilder, Puzzleteile oder dergleichen, aus der zweckmäßigerweise bahnförmigen (Endlos-)Haftfolie, beispielsweise mittels Flachstanzen oder mittels Rotationsstanzen, sondern auch ein kurze Zeit oder auch erst lange Zeit nach dem Applizieren der Haftfolie erfolgendes problemloses und (klebe)rückstandsfreies Entfernen der Haftfolie vom jeweiligen Gegenstand, etwa von einem Bett oder von einer Fensterscheibe in einem Kinderzimmer.

Gemäss einer besonders erfinderischen Weiterbildung ist die Haftfolie, insbesondere die Oberseite der Haftfolie, zumindest partiell mit mindestens einer Prägung versehen. Hierdurch können der Grad und/oder die Stärke des Haftens der Haftfolie am jeweiligen Gegenstand eingestellt und festgelegt werden. Alternativ oder in Ergänzung hierzu kann das Verbundmaterial als Ganzes zumindest partiell mit mindestens einer Perforation und/oder die Haftfolie mit mindestens einer Stanzung versehen sein.

Gemäss einer bevorzugten Ausgestaltungsform der vorliegenden Erfindung ist die Haftfolie einschichtig aus thermoplastischem Material, das mindestens zwei verschiedene Kunststoffe aufweist, ausgebildet. Hierdurch lassen sich die materialspezifischen Eigenschaften in Abhängigkeit vom speziellen Einsatzzweck des Verbundmaterials auf praktische Weise individuell einstellen und parametrisieren. So kann die Haftfolie beispielsweise parallel zueinander in Extrusionsrichtung verlaufende Materialbereiche aufweisen, die wiederum alternierend einen ersten Kunststoff und einen zweiten Kunststoff aufweisen können.

In einer vorteilhaften Ausführungsform ist die Haftfolie gereckt, insbesondere axial gereckt oder insbesondere biaxial gereckt, um dem Verbundmaterial die für die Weiterverarbeitung, insbesondere für das Aufspenden auf den jeweiligen Gegenstand, erwünschte Steifigkeit zu verleihen.

Weitere Ausgestaltungen und Merkmale der vorliegenden Erfindung sind in den restlichen Unteransprüchen gekennzeichnet.

Weitere Ausgestaltungen, Merkmale und Vorteile der vorliegenden Erfindung werden nachstehend anhand der Zeichnung beschrieben, durch die in exemplarischer Form ein Ausführungsbeispiel des Verbundmaterials veranschaulicht ist. In dieser zeigt:
- Fig. 1: ein Ausführungsbeispiel eines Verbundmaterials,im Querschnitt; und
- Fig. 2: das Verbundmaterial aus Fig. 1, in Draufsicht

Identische Bezugszeichen beziehen sich auf gleich oder ähnlich ausgebildete Elemente oder Merkmale in den Figuren 1 und 2, in denen das Verbundmaterial 100 gemäss der vorliegenden Erfindung dargestellt ist.

Das Verbundmaterial 100 weist eine Haftfolie 10 mit einer nichthaftfähigen Oberseite 10o und einer haftfähigen Unterseite 10u auf (vgl. Figur 1). In diesem Zusammenhang ist diese Haftfolie 10 einschichtig aus thermoplastischem Material, das zwei verschiedene Kunststoffe aufweist, ausgebildet; im Detail weist die axial oder biaxial gereckte Haftfolie 10 parallel zueinander in Extrusionsrichtung verlaufende Materialbereiche auf, die alternierend einen ersten Kunststoff und einen zweiten Kunststoff aufweisen.

Hierbei kann die Oberseite 10o der Haftfolie 10 aus dem ersten Kunststoff gebildet sein, wohingegen die Unterseite 10u der Haftfolie 10 aus dem zweiten Kunststoff gebildet sein kann; eine Verbindung von Oberseite 10o und Unterseite 10u kann dann mittels Koextrudieren stattfinden.

Hierbei zeichnet sich nun die nichthaftfähige Oberseite 10o dadurch aus, dass sie beispielsweise mit einem Laserdrucker oder mit einem Thermotransferdrucker oder mit einem Tintenstrahldrucker bedruckbar ist oder auch mit Buntstiften oder mit Wasserfarben bemalt werden kann.

Um eine besonders gute Bemalbarkeit, etwa durch Kinder, zu bewerkstelligen, ist die Oberseite 10o der Haftfolie 10 mit flüssigkeitsabsorbierendem Material 30, nämlich mit einem Titandioxid (TiO₂) aufweisenden Substrat beschichtet (vgl. Figur 1). Dieses Substrat zeichnet sich durch einen relativ hohen Kreideanteil aus und nimmt aus diesem Grunde Filzstiftfarben oder Wasserfarben besonders gut auf; ein Verlaufen oder Verwischen der Farben auf der Oberseite 10o der Haftfolie 10 wird mithin in zuverlässiger Weise verhindert.

Wie des weiteren aus Figur 1 hervorgeht, ist die materialimmanent haftfähige Unterseite 10u der Haftfolie 10 auf der Oberseite 20o einer Trägerschicht 20 lösbar angeordnet. Diese Trägerschicht 20 ist partiell aus Kunststoff, nämlich aus Polystyrol (PS), sowie partiell aus Papier aufgebaut und auf ihrer Oberseite 20o mit Silikon 40 beschichtet, um eine besonders einfache und leichte Ablösbarkeit der Haftfolie 10 von der Trägerschicht 20 zu gewährleisten.

Eine besonders einfache und leichte Ablösbarkeit der Haftfolie 10 von der Trägerschicht 20 ist insbesondere dann von Vorteil, wenn die Haftfolie 10 partiell mit Stanzungen 50 versehen ist (vgl. die Figuren 1 und 2), wobei es in bestimmten Fällen technisch sinnvoll sein kann, die Haftfolie 10 flach zu stanzen, und in anderen Fällen ein rotatives Stanzen empfehlenswert sein kann. Hierbei ist die Haftfolie 10 in Form von von der Trägerschicht 20 rückstandsfrei abziehbaren Figuren 70 und Motiven 70' (vgl. Figur 2), etwa in Form ausgewählter Elemente der sogenannten "Pokemon"-Gruppe, gestanzt.

Ergänzend hierzu kann die Haftfolie 10 partiell mit Prägungen versehen sein. Hierdurch werden der Grad und die Stärke des Haftens der Haftfolie 10 am jeweiligen Gegenstand, beispielsweise an einem Bett oder an einer Fensterscheibe in einem Kinderzimmer, eingestellt und festgelegt.

Für den letzteren exemplarischen Falle des Anbringens der Haftfolie 10 an einer Fensterscheibe ist das Verbundmaterial 100, und hierbei im speziellen die Haftfolie 10, im wesentlichen transparent ausgebildet, um ein Durchscheinen von (Sonnen-)Licht zu ermöglichen, wenn die bedruckte oder bemalte Haftfolie 10 an der Fensterscheibe angebracht ist; in diesem Falle kommt die ansprechende und dekorative Gestaltung in besonders vorzüglicher Weise zur Geltung.

Wie der Darstellung der Figur 2 entnehmbar ist, ist das Verbundmaterial 100 mit einer durchgehenden, in regelmäßigen Abständen angeordneten Perforation 60 versehen, um eine Abtrennbarkeit einzelner Teile des Verbundmaterials 100 voneinander zu gewährleisten. In Figur 2 ist schließlich dargestellt, dass das Verbundmaterial 100 in etwa rechteckförmig ausgebildet sein kann.

## Patentansprüche

1. Verbundmaterial (100), aufweisend mindestens eine Trägerschicht (20) sowie mindestens eine Haftfolie (10), deren nichthaftfähige Oberseite (10o) zumindest partiell bedruckbar und/oder zumindest partiell bemalbar und/oder zumindest partiell beschriftbar und/oder zumindest partiell färbbar und/oder zumindest partiell mit Informationen versehbar ist und deren haftfähige Unterseite (10u) auf der Oberseite (20o) der Trägerschicht (20) lösbar angeordnet ist, **dadurch gekennzeichnet, dass** die Oberseite (10o) der Haftfolie (10) aus einem ersten Kunststoff gebildet ist, dass die Unterseite (10u) der Haftfolie (10) aus einem zweiten Kunststoff gebildet ist und dass die Oberseite (10o) und die Unterseite (10u) koextrudiert oder durch mindestens ein Verbindungsmittel miteinander kaschiert sind.

2. Verbundmaterial (100) gemäss Anspruch 1, **dadurch gekennzeichnet, dass** die Haftfolie (10), insbesondere die Oberseite (10o) der Haftfolie (10), zumindest partiell mit mindestens einer Prägung versehen ist.

3. Verbundmaterial (100) gemäss Anspruch 1 oder 2, **dadurch gekennzeichnet, dass** die Haftfolie (10) zumindest partiell mit mindestens einer Stanzung (50) versehen ist.

4. Verbundmaterial (100) gemäss Anspruch 3, **dadurch gekennzeichnet, dass** die Haftfolie (10) flach gestanzt oder rotativ gestanzt ist.

5. Verbundmaterial (100) gemäss Anspruch 3 oder 4, **dadurch gekennzeichnet, dass** die Haftfolie (10) in Form von von der Trägerschicht (20) abziehbaren, insbesondere rückstandsfrei ablösbaren Figuren (70) und/oder Motiven (70'), wie etwa Comicbildern, Puzzleteilen oder dergleichen, gestanzt ist.

6. Verbundmaterial (100) gemäss einem der Ansprüche 1 bis 5, **dadurch gekennzeichnet, dass** das Verbundmaterial (100) zumindest partiell mit mindestens einer Perforation (60) versehen ist.

7. Verbundmaterial (100) gemäss einem der Ansprüche 1 bis 6, **dadurch gekennzeichnet, dass** die Haftfolie (10) einschichtig aus thermoplastischem Material, das mindestens zwei verschiedene Kunststoffe aufweist, ausgebildet ist.

8. Verbundmaterial (100) gemäss einem der Ansprüche 1 bis 7, **dadurch gekennzeichnet, dass** die Haftfolie (10) parallel zueinander in Extrusionsrichtung verlaufende Materialbereiche aufweist, die alternierend einen ersten Kunststoff und einen zweiten Kunststoff aufweisen.

9. Verbundmaterial (100) gemäss einem der Ansprüche 1 bis 8, **dadurch gekennzeichnet, dass** die Haftfolie (10) gereckt, insbesondere axial gereckt oder insbesondere biaxial gereckt, ist.

10. Verbundmaterial (100) gemäss Anspruch 1, **dadurch gekennzeichnet, dass** der erste Kunststoff aus der Gruppe der Polyamide (PA), der Polyethylene (PE), der Polyethylenterephtalate (PET), der Polypropylene (PP), der Polystyrole (PS) und/oder der Polyurethane (PU) gewählt ist.

## Claims

1. Composite material (100), comprising at least one carrier layer (20) and at least one adhesive film (10), of which the non-adhesive top side (10o) is at least partially printable and/or at least partially paintable and/or at least partially suitable for writing and/or at least partially suitable for colouring and/or at least partially capable of being provided with information, and of which the adhesive underside (10u) is arranged in a detachable manner on the upper side (20o) of the carrier layer (20),
**characterised in that**
the top side (10o) of the adhesive film (10) is made of a first synthetic material;
that the underside (10u) of the adhesive film (10) is made of a second synthetic material and
that the top side (10o) and the underside (10u) are co-extruded or laminated to one another with at least one bonding agent.

2. Composite material (100) according to claim 1,
**characterised in that**
the adhesive film (10), especially the top side (10o) of the adhesive film (10), is at least partially provided with an embossing.

3. Composite material (100) according to claim 1 or 2,
**characterised in that**
the adhesive film (10) is at least partially provided with at least one punching (50).

4. Composite material (100) according to claim 3,
**characterised in that**
the adhesive film (10) is punched by flat punching or rotary punching.

5. Composite material (100) according to claim 3 or 4,
**characterised in that**
the adhesive film (10) is punched in the shape of figures (70) and/or motives (70'), for example, comic figures, puzzle pieces or similar, which can be detached from the carrier layer (20), especially without leaving a residue.

6. Composite material (100) according to any one of claims 1 to 5,
**characterised in that**
the composite material (100) is at least partially provided with at least one perforation (60).

7. Composite material (100) according to any one of claims 1 to 6,
**characterised in that**
the adhesive film (10) is formed in a single layer from thermoplastic material, which comprises at least two different synthetic materials.

8. Composite material (100) according to any one of claims 1 to 7,
**characterised in that**
the adhesive film (10) provides material regions extending parallel to one another in the direction of extrusion, which comprise alternately a first synthetic material and a second synthetic material.

9. Composite material (100) according to any one of claims 1 to 8,
**characterised in that**
the adhesive film (10) is stretched, particularly axially stretched or especially biaxially stretched.

10. Composite material (100) according to claim 1,
**characterised in that**
the first synthetic material is selected from the group of polyamides (PA), polyethylenes (PE), polyethyleneterephthalates (PET), polypropylene (PP), polystyrenes (PS) and/or polyurethanes (PU).

## Revendications

1. Matériau composite (100), présentant au moins une couche de support (20) ainsi qu'au moins une pellicule adhésive (10) dont le côté supérieur non adhésif (10o) peut être imprimé et/ou illustré et/ou gravé et/ou teint et/ou doté d'informations au moins partiellement et dont le côté inférieur adhésif (10u) est disposé de façon à pouvoir être détaché sur le côté supérieur (20o) de la couche de support (20), **caractérisé en ce que** le côté supérieur (10o) de la pellicule adhésive (10) est formé à partir d'une première matière plastique, le côté inférieur (10u) de la pellicule adhésive (10) est formé à partir d'une seconde matière plastique et le côté supérieur (10o) et le côté inférieur (10u) sont co-extrudés ou stratifiés ensemble par au moins un agent de liaison.

2. Matériau composite (100) selon la revendication 1, **caractérisé en ce que** la pellicule adhésive (10), en particulier le côté supérieur (10o) de la pellicule adhésive (10), est doté(e) au moins partiellement d'un marquage en relief au moins.

3. Matériau composite (100) selon la revendication 1 ou 2, **caractérisé en ce que** la pellicule adhésive (10) est dotée au moins partiellement d'une découpe (50) au moins.

4. Matériau composite (100) selon la revendication 3, **caractérisé en ce que** la pellicule adhésive (10) est découpe à plat ou de façon rotative.

5. Matériau composite (100) selon la revendication 3 ou 4, **caractérisé en ce que** la pellicule adhésive (10) est perforée sous la forme de figures (70) et/ou motifs (70'), tels que des images de bande dessinée, des pièces de puzzle ou similaires, lesquels peuvent être retirés, en particulier détachés proprement, de la couche de support (20).

6. Matériau composite (100) selon l'une des revendications 1 à 5, **caractérisé en ce que** le matériau composite (100) est doté au moins partiellement d'une perforation (60) au moins.

7. Matériau composite (100) selon l'une des revendications 1 à 6, **caractérisé en ce que** la pellicule adhésive (10) est configurée en une couche unique à partir de matériau thermoplastique, lequel présente au moins deux matières plastiques différentes.

8. Matériau composite (100) selon l'une des revendications 1 à 7, **caractérisé en ce que** la pellicule adhésive (10) présente des régions de matériau qui s'étendent parallèlement l'une à l'autre dans le sens de l'extrusion et présentent en alternance d'une première matière plastique et d'une seconde matière plastique.

9. Matériau composite (100) selon l'une des revendications 1 à 8, **caractérisé en ce que** la pellicule adhésive (10) est étirée, en particulier de façon axiale ou en particulier de façon bi-axiale.

10. Matériau composite (100) selon la revendication 1, **caractérisé en ce que** la première matière plastique est choisie dans le groupe comprenant les polyamides (PA), polyéthylènes (PE), polyéthylène téréphtalate (PET), polypropylènes (PP), polystyrènes (PS) et/ou polyuréthannes (PU).
